# EUROPÄISCHE PATENTSCHRIFT

(11) **EP 3 306 042 B1**
(45) Veröffentlichungstag und Bekanntmachung des Hinweises auf die Patenterteilung: **03.11.2021**
(21) Anmeldenummer: 17020349.1
(22) Anmeldetag: 09.08.2017
(51) Int. Cl.: F01K 13/00, F22B 1/16, F28D 20/00, F01K 3/12, F22B 1/02

(54) **WÄRMEKRAFTMASCHINE**
THERMAL ENGINE
MOTEUR THERMIQUE

(30) Priorität: 12.09.2016 DE 102016011205
(43) Veröffentlichungstag der Anmeldung: 11.04.2018
(73) Patentinhaber: Löffler, Michael, 76751 Jockgrim (DE)
(72) Erfinder: Löffler, Michael, 76751 Jockgrim (DE)
(74) Vertreter: Fleuchaus, Michael A.

(56) Entgegenhaltungen:
- EP-A2- 2 703 764
- WO-A1-2010/001217
- WO-A1-2016/124709
- DE-A1-102009 012 318
- DE-A1-102012 007 210

## Beschreibung

### Technisches Gebiet

Die vorliegende Erfindung betrifft eine Wärmekraftmaschine.

### Stand der Technik

Zurzeit verfügbare Wärmekraftmaschinen (**WKM**) bestehen im Kern aus einem Verdampfer, einer Entspannungsmaschine, einem Kondensator und einer Flüssigkeitspumpe. Zusätzlich umfasst eine WKM eine Wärmequelle, eine Wärmesenke, Ventile, Rohre und Regelungsorgane.

Im Verdampfer wird zugeführte Wärme dazu verwendet, ein Arbeitsmittel, oft Wasser, bei erhöhtem Druck zu verdampfen. Dabei wird das flüssige Arbeitsmittel in einem oder mehreren Wärmeübertragern zunächst vorgewärmt, verdampft und in den meisten Fällen überhitzt.

Der in Wärmeübertragern erzeugte Dampf wird der Entspannungsmaschine zugeführt (Speisedampf) und in dieser entspannt. Die mit der Entspannungsmaschine gewonnene mechanische Energie wird meistens in elektrische Energie umgewandelt und in Stromnetze eingespeist. Der entspannte Dampf wird meistens einem Kondensator zugeführt und dort kondensiert. Das vollständig kondensierte Arbeitsmittel wird mittels der Flüssigkeitspumpe auf einen erhöhten Druck gebracht und wieder dem Verdampfer zugeführt. Hiermit schließt sich der Kreislauf des Arbeitsmittels. Der Prozess wird Kreisprozess genannt.

Als Entspannungsmaschinen werden überwiegend Turbinen eingesetzt. Möglich sind aber auch z.B. Kolbenmaschinen, Schraubenmaschinen und Flügelzellenmaschinen (Drehkolbenmaschinen). Kontinuierlich arbeitende Entspannungsmaschinen wie z.B. Turbinen arbeiten bei einem bestimmten (Entspannungs-) Druckverhältnis π besonders effektiv. Weicht man von diesem Druckverhältnis π ab, so sinkt die exergetische Güte der Entspannung rasch ab. Diskontinuierlich arbeitende Entspannungsmaschinen, wie z.B. Kolbenmaschinen und Schraubenmaschinen, weisen selbst bei stark variierendem Druckverhältnis π hohe exergetische Güten auf. Dies folgt bei Kolbenmaschinen und Schraubenmaschinen aus der Variabilität des Befüllungsgrades des Zylinders. Wird der Zylinder während der Beladung nur in einem geringen Verhältnis (z.B. 10 %) gefüllt, so erreicht man ein hohes Druckverhältnis π (z.B. π = 20 bei Adiabatenexponent κ = 1,3). Wird der Zylinder stark gefüllt (z.B. 50 %) so erhält man ein geringes Druckverhältnis π (z.B. π = 2,5 bei κ = 1,3). Dieser Zusammenhang wird in den späteren Ausführungen noch eine Rolle spielen.

Im Fall von Wasser als Arbeitsmittel heißt der oben beschriebene Wärmekraftmaschinenprozess Clasusius-Rankine-Prozess (CRC). Werden andere Arbeitsmittel benutzt, heißt der Prozess Organic-Rankine-Prozess (ORC). Beide Prozessarten beschreiben im T-S-Diagramm in etwa ein Rechteck. Aus diesem Grund zählen CRC und ORC zu den carnotähnlichen Prozessen. Die Effektivität der Prozesse kann durch mehrstufige Verdampfung, interne Wärmeübertrager und die Verwendung von Arbeitsmittelgemischen (Kalina-Prozess) gesteigert werden.

Wärmequellen für sensible Wärme mit niedriger Temperatur können beispielsweise geothermische Anlagen, Solaranlagen oder Abwärmeströme aus Industrieprozessen sein. Bei der Nutzung von sensibler Niedertemperaturwärme hat ein idealer WKM-Prozess im T-s-Diagramm die Form eines Dreiecks. Diese Prozessform wird in der Literatur Dreiecksprozess oder triangle cycle oder trilateral cycle [1] genannt. Ist ein Dreiecksprozess realisierbar, so kann der Dreiecksprozess im Vergleich zu ORC oder CRC, die den Stand der Technik darstellen, beispielsweise 30% mehr mechanische Leistung aus der zur Verfügung stehenden Wärme erzeugen [2, 3]. Es ist bisher jedoch noch nicht gelungen, einen Dreiecksprozess zu realisieren.

Das Dokument DE102012007210A1 beschreibt eine Wärmekraftmaschine mit Energiespeicherung, die den nächstliegenden Stand der Technik zu der vorliegenden Erfindung darstellt. Die Dokumente WO2016/124709A1 und EP2703764A2 beschreiben ebenfalls Wärmekraftmaschinen mit Energiespeicherung.

### Zu lösende Probleme

Aufgabe der Erfindung ist es, einen Aufbau und die Funktion einer Wärmekraftmaschine darzustellen, wobei die Wärmekraftmaschine die weitgehende Umsetzung eines Dreiecksprozesses erlaubt. Kern der Erfindung ist die Bereitstellung von Wärmeträgermedium aus einem oder mehrere Behälter im Batchbetrieb. Die erfindungsgemäße Wärmekraftmaschine wird durch die Gesamthelt der Merkmale des anhängenden unabhängigen Anspruchs 1 definiert. Die Wärmeenergie für die Verdampfung wird dabei aus einem Behälter, der mit Wärmeträgermedium gefüllt ist (1a oder 1b), an den Verdampfer 40 übertragen. Dabei werden folgende Probleme gelöst:
1. Kontinuierlicher Betrieb der Wärmekraftmaschine wird dadurch erreicht, dass zwei Behälter verwendet werden, von denen beide abwechselnd über Ventile 19, 20, 21, 22 mit der Wärmequelle oder mit dem Verdampfer verbunden werden können.
2. Schädliche Kondensation von Dampf in der Entspannungsmaschine EM, 10, wird dadurch vermieden, dass das Arbeitsmedium nach der Verdampfung überhitzt wird.
3. Überhitzung und Vorwärmen des Arbeitsmediums erfolgen durch Wärmeträgermedium aus der Wärmequelle 21 und nicht aus den Behältern 1a, 1b. Auf diese Weise wird das Arbeitsmedium vorgewärmt und stets bis annähernd zur Maximaltemperatur der Wärmequelle 21 überhitzt.
4. Die nach der Entspannung noch im Arbeitsmedium vorhandene Wärme wird durch Wärmeübertrager (Enthitzer) 32 aus dem entspannten Dampf entnommen und dem Prozess in einem weiteren Batchprozess mit Behältern 50a und 50b und dem Vorwärmer 45 bei geringer Dissipation wieder zugeführt.

### Beschreibung der Erfindung

Die Erfindung basiert auf der Realisierung von Batchprozessen im Bereich der thermodynamischen Kreisprozesse. Es existieren im Wesentlichen zwei Formen von Kreisprozessen: Wärmepumpen und Wärmekraftmaschinen. Im Bereich der Wärmepumpen werden Batchprozesse bereits erfolgreich umgesetzt (siehe beispielsweise EP2470850 A2). Die Technik der Batchprozesse wird mit der vorliegenden Erfindung, wie sie ausschließlich durch den angehängten unabhängigen Anspruch 1 definiert ist, auf Wärmekraftmaschinen übertragen.

Wärmekraftmaschinen arbeiten üblicherweise mit konstantem Verdampfungsdruck. Die Wärmequelle stellt dabei über ein Wärmeträgermedium im Wesentlichen sensible Wärme bereit. Wärmeträgermedium ist beispielsweise Wasser oder Thermoöl. Liegt die Wärmequelle als Abgas oder als Thermalwasser vor, muss die Wärme zuerst von der Wärmequelle an Wasser oder Thermoöl übertragen werden (nicht dargestellt). Die Wärme wird in Wärmeübertragern für die Vorwärmung, Verdampfung und Überhitzung von Arbeitsmedium verwendet. Bei Batchprozessen wird das Wärmeträgermedium in einem Behälter 1a zwischengespeichert. Dieser Behälter kann über Ventile entweder zur Beladung mit der Wärmequelle 21 oder zur Entladung mit dem Verdampfer 40 verbunden werden. Bei der Beladung strömt wärmeres Arbeitsmittel von der Wärmequelle 21 oben in den Behälter 1a oder 1b ein und kälteres Arbeitsmittel unten aus dem Behälter aus. Bei der Entladung strömt wärmeres Wärmeträgermedium oben am Behälter 1a aus und in den Verdampfer 40 ein, und um wenige Kelvin abgekühltes Wärmeträgermedium unten aus dem Verdampfer 40 aus und über eine Pumpe 41 unten in den Behälter 1a ein. Auf diese Weise wird der Behälter 1a sukzessive abgekühlt wodurch der Dampfdruck des Arbeitsmittels sukzessive sinkt. Die Abkühlung wird soweit fortgeführt, bis eine Mindesttemperatur des Wärmeträgermediums erreicht ist. Die Zeit vom Beginn der Abkühlung des Behälters 1a bis zum Erreichen der Mindesttemperatur nennen wir einen Takt.

Entsprechend EP EP2470850 A2 für Wärmepumpen werden bei der Wärmekraftmaschine ebenfalls zwei Behälter 1a und 1b verwendet, damit die Wärmekraftmaschine ohne Unterbrechung in Betrieb gehalten werden kann. Dabei werden die Behälter so aufgebaut, dass sie mit der Wärmequelle 21, oder mit dem Verdampfer 40 verbunden werden können und sich bei diesem Vorgang warmes und kaltes Wärmeträgermedium möglichst wenig vermischt.

Ist ein die Abkühlung einer der Behälter 1a oder 1b mit kaltem Wärmeträgermedium durch den Verdampfer 40 beendet, so kann in einem Zwischentakt, der Verdampfer 40 mittels eins Ventils 60 mit der Wärmequelle 21 verbunden werden. Dadurch strömt warmes Wärmeträgermedium von der Wärmequelle zum Verdampfer 40 und erhitzt diesen, strömt dann über die Pumpen 41 und 17 und die Rückschlagventile 27, 18. Der Verdampfer ist also vorgewärmt, bevor er an den zweiten, erwärmten Behälter angeschlossen wird. Auf diese Weise wird vermieden, dass sich warmes Wärmeträgermedium aus dem Behälter mit kaltem Wärmeträgermedium aus dem Verdampfer 40 vermischt. Die Ventile 19, 20, 21 und 22 sind während des Zwischentakts geschlossen.

Bei Wärmekraftmaschinen ist von Bedeutung, dass das Arbeitsmittel in der Entspannungsmaschine 10 nicht kondensiert. Um eine Kondensation zu vermeiden wird das Arbeitsmittel nach dem Verdampfung üblicherweise überhitzt. Zusätzlich sorgt Reibung in den Entspannungsmaschinen (z.B. Kolbenreibung) und Umsetzung der Wirbelenergie im Arbeitsmittel in Wärme einer Kondensation entgegen. Bei Wärmekraftmaschinen mit Batchprozess sinkt die Verdampfungstemperatur des Arbeitsmittels im Prozessverlauf stark ab und die Gefahr der Auskühlung der Entspannungsmaschine 10 und der Arbeitsmittelkondensation in der Entspannungsmaschine nimmt zu. Aus diesem Grund sind die erfindungsgemäßen Maßnahmen gegen Kondensation bei Batchprozessen von besonderer Bedeutung. Zum einen wird dem Überhitzer Wärmeträgermedium direkt von der Wärmequelle zugeführt und dadurch eine möglichst hohe Überhitzung realisiert. Das Wärmeträgermedium hat dabei möglichst den gleichen Kapazitätenstrom (spez. Wärmekapazität mal Massenstrom) wie das gasförmige Arbeitsmittel. Nach dem Überhitzer strömt das Wärmeträgermedium in den Vorwärmer. Hier liegt das Arbeitsmittel flüssig, und somit mit einer höheren spezifischen Wärmekapazität und folglich höherem Kapazitätenstrom vor, was zu Dissipation im Vorwärmer führt. Zur Verringerung der Dissipation wird, was später gezeigt wird, Wärmeträgermedium vom Enthitzer-Wärmeübertrager in den Vorwärmer gepumpt.

Zur Vermeidung von Kondensation in der Entspannungsmaschine wird in einer weiteren Ausgestaltung der Erfindung die Entspannungsmaschine geheizt und gedämmt ausgeführt.

Bei vielen realisierten kontinuierlichen Prozessen verlässt das Arbeitsmittel die WKM in überhitztem Zustand. Die Überhitzungswärme kann nach dem Stand der Technik über einen Wärmeübertrager 32, Enthitzer genannt, aus dem Prozess entnommen und z.B. zur Vorwärmung des flüssigen Arbeitsmittels verwendet werden. Es ist anhand eines T-s-Diagramms einfach erklärbar, dass das Maß der Überhitzung am Ende der Entspannung in erster Näherung proportional zur Überhitzung vor Eintritt in die Entspannungsmaschine ist. Beim Batchprozess ist die Überhitzung des Arbeitsmittels vor der Entspannungsmaschine am Anfang des Taktes gering und am Ende des Taktes groß. Ebenso verhält es sich mit der Überhitzung nach der Entspannung. Entsprechend der Erfindung wird die Überhitzungswärme nach der Entspannung beim Batchprozess durch einen Wärmeübertrager am Ausgang der Entspannungsmaschine ausgekoppelt und in ein weiteres Paar von Behältern, Enthitzer-Behälter genannt eingespeichert. Jeder dieser beiden Behälter kann dabei taktweise entweder mit dem Enthitzer 32 oder mit dem Vorwärmer 45 verbunden werden. Auf diese Weise kann die Überhitzungswärme zur Reduktion der Ungleichheit der Kapazitätenströme im Vorwärmer genutzt werden.

Entsprechend der steigenden Temperatur des Arbeitsmittels am Ausgang der Entspannungsmaschine 10 wird der jeweils angeschlossene Enthitzer-Behälter 50a oder 50b von oben mit immer wärmer werdendem Wärmeträgermedium gefüllt. Am Ende eines Taktes ist der Enthitzer-Behälter oben am wärmsten und die Temperatur nimmt in erster Näherung linear mit der Behälterhöhe ab. Bei der Entladung in den Vorwärmer 45 wird warmes Wärmeträgermedium oben aus dem Überhitzer-Behälter 50a oder 50b entnommen und entsprechend der am Wärmeträger-Ausgang des Überhitzers 9 vorliegenden Temperatur dem Vorwärmer 45 zugeführt. Die dabei sinkende Temperatur am oberen Ausgang des Enthitzer-Behälters 50a oder 50b stimmt dabei bei geeignetem Massenstrom der Pumpe 15 mit der ebenfalls sinkenden Temperatur am Wärmeträgermedium-Ausgang des Überhitzers 9 überein.

Ist ein die Füllung einer der Behälter 50a oder 50b mit warmem Wärmeträgermedium durch den Enthitzer 32 beendet, so kann der Behälter in einem Zwischentakt mittels eins Ventils 61 mit dem Vorwärmer 45 verbunden werden. Dadurch strömt kaltes Wärmeträgermedium vom Vorwärmer 45 über die Pumpen 59 und 51 und die Rückschlagventile 57, 58 zum Enthitzer 32 und kühlt diesen aus, bevor er an den zweiten, kühlen Behälter angeschlossen wird. Auf diese Weise wird vermieden, dass sich warmes Wärmeträgermedium aus dem Enthitzer mit kaltem Wärmeträgermedium aus dem Behälter vermischt. Die Ventile 53, 54, 55 und 56 sind während des Zwischentakts geschlossen.

Mit den erfindungsgemäßen Wärmekraftmaschinen mit Batchprozess werden nach **Anspruch 1** und den Unteransprüchen die Umsetzung von Dreiecksprozessen ermöglicht. Die Steigerung des elektrischen Wirkungsgrads der Wärmekraftmaschine um ca. 30% bis 50 % und die Verwendung von kostengünstigen und langlebigen Bauteilen wie Behälter, Ventilen, Rückschlagventilen und Pumpen verspricht eine sehr gute Vermarktbarkeit der Erfindung mit geringen Amortisationszeiten für die Mehrinvestition.
**Abbildung 1** zeigt den Aufbau einer Wärmekraftmaschine nach dem Stand der Technik für stationären Betrieb. Von einer Wärmequelle 21 gelangt erwärmtes Wärmeträgermedium in den Überhitzer 9, von dort in den Verdampfer 40, von dort in den Vorwärmer 45 und von dort über eine Pumpe 17 zurück zur Wärmequelle 21. Im Überhitzer 9, Verdampfer 40 und Vorwärmer 45 gibt das Wärmeträgermedium Wärme an das verdampfbare Arbeitsmedium ab. Das flüssige Arbeitsmittel gelangt von der Arbeitsmittelpumpe 15 zum Vorwärmer 45, von dort zum Verdampfer 40 und von dort in gasförmigem Zustand zum Überhitzer 9 und von dort in die Entspannungsmaschine 10, EM in der das Arbeitsmittel entspannt und Arbeit verrichtet, welche von der EM 10 an einen Generator 11 abgegeben und in elektrische Energie umgewandelt und an el. Verbraucher weitergeleitet wird. Der in der EM 10 entspannte Dampf 32 wird zu einem Kondensator 12 geleitet, dort verflüssigt und in einen Sammelbehälter 13, SB gesammelt. Vom Sammelbehälter 13 wird je nach Bedarf flüssiges Arbeitsmittel an die Pumpe 15 abgegeben, womit sich der Arbeitsmittelkreislauf schließt.
**Abbildung 2** zeigt den Batchbetrieb bei einer Wärmekraftmaschine mit nur einem Behälter und damit außerhalb der vorliegenden Erfindung. Der Arbeitsmittelkreislauf ist in dieser Abbildung gestrichelt dargestellt zur Unterschidung zum Kreislauf des Wärmeträgermediums. Der Wärmeübertrager 40 vereinigt Vorwärmer, Verdampfer und Überhitzer. Gegenüber Abbildung 1 ist zwischen der Wärmequelle 21 und dem Wärmeübertrager 40 ein Behälter 1a eingefügt. Der Behälter kann je nach Ventilöffnung der Ventile 19 oder 20 mit der Wärmequelle 21 oder den Wärmeübertrager 40 hydraulisch in Verbindung gebracht werden, so dass dann ein Austausch von Wärmeträgermedium ermöglicht wird. Bei geöffnetem, Ventil 19 gelangt von der Wärmequelle 21 warmes Wärmeträgermedium über das Ventil 19 oben in den Behälter 1a. Vom unteren Anschluss des Behälters 1a gelangt kälteres Wärmeträgermedium über die Pumpe 17 zurück zur Wärmequelle 21. Bei geöffnetem Ventil 20 gelangt Wärmeträgermedium vom Wärmeübertrager 40 über die Pumpe 41 zum unteren Anschluss des Behälters 1a. Vom oberen Anschluss des Behälters 1a gelangt Wärmeträgermedium über das Ventil 20 zurück zum Wärmeübertrager 40. Eine Regeleinrichtung 44 erfasst den Füllstand des flüssigen Arbeitsmittels im Wärmeübertrager 40 (gepunktete Linien) und regelt mit der Sollwertabweichung des Füllstandes beispielhaft den Massenstrom des Arbeitsmittels in der Pumpe 15. Bei diesem Aufbau kann die Temperatur des Arbeitsmittels am Eingang der Entspannungsmaschine 10 stark abfallen, was zu einer Auskühlung der EM 10 und Kondensation von Arbeitsmittel in der EM 10 führen kann.
**Abbildung 3** zeigt einen Aufbau zur Realsierung des Batch-Betriebs mit separatem Vorwärmer 45 und Uberhitzer 9. Ähnlich wie Abbildung 2 zeigt auch Abbildung 3 eine Wärmekraftmaschine mit nur einem Behälter und liegt damit außerhalb der vorliegenden Erfindung. Dabei wird ein Teilstrom 33 des warmen Wärmeträgermediums von der Wärmequelle 21 in den Überhitzer 9 geleitet, von dort in den Vorwärmer 45 und über eine Pumpe 46 zurück zur Wärmequelle 21. Das Arbeitsmittel wird von der Pumpe 15 wie beim Stand der Technik über den Vorwärmer 45, den Verdampfer 40 und den Überhitzer 9 zur Entspannungsmaschine EM 10 geleitet. Dabei wird das Arbeitsmittel auf hohe Temperaturen vor dem Eintritt in die EM 10 gebracht, was eine Auskühlung der EM 10 und Kondensation in der EM 10 sicher vermeidet.
**Abbildung 4** zeigt den Batchbetrieb einer Wärmekraftmaschine mit einem Paar von Behältern 1a und 1b. Zusätzlich zu Abbildung 3 wurde ein zweiter Behälter 1b, zwei Ventile 21 und 22 und zwei Rückschlagventile 18 und 27 eingefügt. Die Ventile 21 und 22 erlauben es, in Analogie zum Aufbau des Behälters 1a, den Behälter 1b hydraulisch an die Wärmequelle 21 oder den Verdampfer 40 anzukoppeln. Während Behälter 1a beispielsweise an die Wärmequelle 21 angeschlossen ist, ist Behälter 1b an den Verdampfer 40 angeschlossen. D.h. Ventile 19 und 22 sind offen, Ventile 20 und 21 sind geschlossen. Nachdem Behälter 1a mit warmem Wärmeträgermedium gefüllt ist und Behälter 1b seine Wärme an den Verdampfer abgegeben hat, werden die Ventile so geschalten, dass Behälter 1a an den Verdampfer 40 und 1b an die Wärmequelle 21 angekoppelt wird. D.h. Ventile 20 und 21 sind offen, Ventile 19 und 22 sind geschlossen. Die Rückschlagventile 18 und 27 verhindern eine Vermischung der Ströme. Nachteilig bei diesem Aufbau ist, dass Überhitzungswärme, die im Arbeitsmittel nach der Entspannung in der Entspannungsmaschine EM 10 noch vorhanden ist nicht genutzt wird.
**Abbildung 5** zeigt den Batchbetrieb mit einem zweiten Paar von Behältern 50a und 50b, welche die Überhitzungswärme nach der Entspannung des Arbeitsmittels in der Entspannungsmaschine 10 aufnehmen und an den Vorwärmer 45 abgeben. Dabei werden die Behälter 50a und 50b mit den Ventilen 53, 54, 55 und 56 in analoger Weise wie Behälter 1a und 1b, hier jedoch abwechselnd an den Enthitzer 32 und den Vorwärmer 45 angekoppelt. Die Pumpe 51 sorgt für den erforderlichen Massenstrom durch den Enthitzer, die Pumpe 59 sorgt für den erforderlichen Massenstrom durch den Vorwärmer 45 und die Rückschlagventile 57 und 58 sorgen für eine Trennung der Kreisläufe durch den Enthitzer 32 und durch den Vorwärmer 45. In diesem Aufbau kommt es bei geeigneter Auslegung der Behälter und der Massenströme in den Wärmeübertragern Vorwärmer, Verdampfer, Überhitzer und Enthitzer nur zu geringer Dissipation. Eine ideale Entspannungsmaschine vorausgesetzt, kann mit dem Aufbau annähernd die vollständige, in der Wärmequelle 21 enthaltene Exergie in mechanische Energie umgewandelt werden. Der Dreiecksprozess kann weitgehend erreicht werden.
**Abbildung 5** zeigt eine Optimierung des Batchbetriebs mit Spülventilen 60 und 61. Hat z.B. der Behälter 1a seine Wärme an den Verdampfer 40 abgegeben, so ist der Verdampfer ausgekühlt. Wird jetzt direkt der zweite, aufgeheizte Behälter 1b mit dem Verdampfer 40 verbunden, so vermischt sich das kalte Wärmeträgermedium im Verdampfer 40 mit dem warmen aus Behälter 1b, was nachteilig für den Prozess ist. Zur Vermeidung der Vermischung wird der kalte Verdampfer 40 zunächst über Ventil 60 mit der Wärmequelle verbunden und erwärmt. Die Ventile 19 bis 22 sind geschlossen. Ist der Verdampfer 40 erwärmt, wird Ventil 60 geschlossen und Ventile 19 und 22 geöffnet. Jeder Auskühlung von Behälter 1a oder 1b wird also eine Spülphase über Ventil 60 nachgestellt. Der gleiche Vorgang gilt für Spülventil 61. Hier wird jeder Aufheizphase des Enthitzers 32 eine Kühlphase über Ventil 61 nachgeordnet, sodass ein erneuter Eintrag von Überhitzungswärme aus dem Arbeitsmedium in den Enthitzer 32 im neuen Takt beginnen kann.

## Patentansprüche

1. Wärmekraftmaschine mit einer Wärmequelle (21), einer Entspannungsmaschine (10), einem Kondensator (12), einem Kondensatsammelbehälter (13), einer Arbeitsmittelpumpe (15), einem Verdampfer (40), einem ersten Behälter (1a) für Wärmeträgermedium, einem zweiten Behälter (1b) für Wärmeträgermedium, einer ersten Pumpe für Wärmeträgermedium (17), einer zweiten Pumpe (41) für Wärmeträgermedium, ein erstes Ventil (19), ein zweites Ventil (20), ein drittes Ventil (21) und ein viertes Ventil (22),
wobei die Wärmekraftmaschine so eingerichtet ist, dass, im Betrieb der Wärmekraftmaschine, der erste Behälter (1a), in einer ersten Betriebsweise der Wärmekraftmaschine, hydraulisch über das erste Ventil (19) und die erste Pumpe (17) an die Wärmequelle (21) und, in einer zweiten Betriebsweise der Wärmekraftmaschine, über das zweite Ventil (20) und die zweite Pumpe (41) an den Verdampfer (40) angeschlossen ist,
wobei, in der ersten Betriebsweise der Wärmekraftmaschine, beim Anschluss des ersten Behälters (1a) an die Wärmequelle (21) wärmeres Wärmeträgermedium von der Wärmequelle (21) oben in den ersten Behälter (1a) gefüllt wird und kälteres Wärmeträgermedium im unteren Bereich des ersten Behälters (1a) entnommen und an die Wärmequelle (21) zurückgeführt wird und, in der zweiten Betriebsweise der Wärmekraftmaschine, beim Anschluss des ersten Behälters (1a) an den Verdampfer (40) wärmeres Wärmeträgermedium vom oberen Bereich des ersten Behälters (1a) entnommen wird, in den Verdampfer (40) geleitet wird und vom Verdampfer (40) mittels der zweiten Pumpe (41) in den unteren Bereich des ersten Behälters (1a) gepumpt wird,
wobei der zweite Behälter (1b), in der zweiten Betriebsweise der Wärmekraftmaschine, hydraulisch über das dritte Ventil (21) und die erste Pumpe (17) an die Wärmequelle (21) und, in der ersten Betriebsweise der Wärmekraftmaschine, über das vierte Ventil (22) und die zweite Pumpe (41) an den Verdampfer (40) angeschlossen ist,
wobei, in der zweiten Betriebsweise der Wärmekraftmaschine, beim Anschluss des zweiten Behälters (1b) an die Wärmequelle (21) wärmeres Wärmeträgermedium von der Wärmequelle (21) oben in den zweiten Behälter (1b) gefüllt wird und kälteres Wärmeträgermedium im unteren Bereich des zweiten Behälters (1b) entnommen und an die Wärmequelle (21) zurückgeführt wird
und, in der ersten Betriebsweise der Wärmekraftmaschine, beim Anschluss des zweiten Behälters (1b) an den Verdampfer (40) wärmeres Wärmeträgermedium vom oberen Bereich des zweiten Behälters (1b) entnommen wird, in den Verdampfer (40) geleitet wird und vom Verdampfer (40) mittels der zweiten Pumpe (41) in den unteren Bereich des zweiten Behälters (1b) gepumpt wird,
wobei die Wärmekraftmaschine so eingerichtet ist, dass im Betrieb der Wärmekraftmaschine je einer der ersten und zweiten Behälter (1a, 1b) an die Wärmequelle (21) und der andere der ersten und zweiten Behälter (1b, 1a) an den Verdampfer (40) angeschlossen ist, so dass Verdampfungsenergie entweder vom einen oder vom anderen der ersten und zweiten Behälter in den Verdampfer (40) übertragen wird und die Entspannungsmaschine (10) im Betrieb der Wärmekraftmaschine kontinuierlich mit Dampf versorgt wird und die Behälteranbindung an Wärmequelle (21) und Verdampfer (40), im Betrieb der Wärmekraftmaschine, nach einiger Zeit mittels der Ventile (19, 20, 21, 22) vertauschbar ist.

2. Wärmekraftmaschine nach Anspruch 1, mit einem Vorwärmer (45), einem Überhitzer (9) und einer weiteren Pumpe (46) für Wärmeträgermedium,
wobei das Arbeitsmittel im Betrieb der Wärmekraftmaschine vom Vorwärmer (45) vorgewärmt wird, dann in den Verdampfer (40) strömt, dann in den Überhitzer (9) und dann in die Entspannungsmaschine (10) strömt und das Wärmeträgermedium mittels der weiteren Pumpe (46) für Wärmeträgermedium direkt von der Wärmequelle (21) in den Überhitzer (9) und dann in den Vorwärmer (45) und dann mittels der Pumpe (46) zurück zur Wärmequelle (21) gepumpt wird.

3. Wärmekraftmaschine nach Anspruch 1 oder 2, mit einem Enthitzer (32), einem zweiten Paar von Behältern (50a, 50b) für Wärmeträgermedium, Ventilen (53, 54, 55, 56), zweier Pumpen (51, 59) für Wärmeträgermedium,
wobei die beiden Behälter (50a, 50b) mit Ventilen entweder an den Enthitzer (32) oder an den Vorwärmer (45) angeschlossen werden können,
wobei im Wechsel ein erster Behälter (50a, 50b) an den Vorwärmer (45) und ein zweiter Behälter (50b, 50a) an den Enthitzer (32) angeschlossen ist,
wobei im Betrieb der Wärmekraftmaschine der Enthitzer (32) mit Arbeitsmittel aus der Entspannungsmaschine (10) durchströmt wird und Restwärme aus dem Arbeitsmittel in dem Enthitzer (32) an das Wärmeträgermedium abgegeben wird, das Wärmeträgermedium dann oben in den ersten Behälter und vom unteren Bereich des ersten Behälters mit der Pumpe wieder zum Enthitzer (32) gepumpt wird, während Wärmeträgermedium vom Vorwärmer (45) mittels der zweiten Pumpe unten in den zweiten Behälter gepumpt wird um vom oberen Anschluss des zweiten Behälters wieder zum Vorwärmer (45) gepumpt wird,
und wobei mittels der Ventile die hydraulische Anbindung des ersten und des zweiten Behälters an Enthitzer (32) und Vorwärmer (45) ausgetauscht werden kann.

4. Wärmekraftmaschine nach Anspruch 1 bis 3, mit einem Ventil (60) zwischen Wärmequelle (21) und Verdampfer (40)
wobei das Ventil (60) eine Erwärmung des Verdampfers (40) mit Wärmeträgermedium direkt aus der Wärmequelle (21) ermöglicht, wobei im Betrieb der Wärmekraftmaschine die Erwärmung nach beendeter Abkühlung des Wärmeträgermediums eines der beiden Behälter (1a, 1b), der mit dem Verdampfer (40) verbunden war, erfolgt.

5. Wärmekraftmaschine nach Anspruch 1 bis 4, mit einem Ventil (61) zwischen Enthitzer (32) und Vorwärmer (45)
wobei das Ventil die Abkühlung des Enthitzers (32) mit Wärmeträgermedium direkt aus dem Vorwärmer (45) ermöglicht, wobei im Betrieb der Wärmekraftmaschine die Abkühlung nach beendeter Erwärmung des Wärmeträgermediums eines der beiden Behälter, der mit dem Vorwärmer (45) verbunden war, erfolgt.

6. Wärmekraftmaschine nach Anspruch 1 bis 5, wobei die Entspannungsmaschine (10) beheizt und gedämmt ausgeführt ist.

7. Wärmekraftmaschine nach Anspruch 1 bis 6, wobei die ersten und zweiten Behälter (1a, 1b) oben und unten verjüngt ausgeführt sind, wobei die Verjüngung einen wirbelfreien Eintrag von Wärmeträgermedium in den Behälter erlaubt.

## Claims

1. Heat engine with a heat source (21), an expansion machine (10), a condenser (12), a condensate collection container (13), a working medium pump (15), an evaporator (40), a first container (1a) for heat transfer medium, a second container (1b) for heat transfer medium, a first pump (17) for heat transfer medium, a second pump (41) for heat transfer medium, a first valve (19), a second valve (20), a third valve (21) and a fourth valve (22),
wherein the heat engine is set up so that, during operation of the heat engine, the first container (1a), in a first mode of operation of the heat engine, hydraulically is connected via the first valve (19) and the first pump (17) to the heat source (21) and, in a second operating mode of the heat engine, is connected to the evaporator (40) via the second valve (20) and the second pump (41),
wherein in the first mode of operation of the heat engine when the container (1a) is connected to the heat source (21), warmer heat transfer medium is filled from the heat source (21) into the first container (1a) at the top and colder heat transfer medium is removed from the lower area of the container (1a) and is returned to the heat source (21) and in the second operating mode of the heat engine, when the container (1a) is connected to the evaporator (40), warmer heat transfer medium is removed from the upper region of the first container (1a), is passed into the evaporator (40) and from the evaporator (40) by means of the second pump (41) is pumped into the lower area of the first container (1a), wherein the second container (1b), in the second operating mode of the heat engine, hydraulically is connected via the third valve (21) and the first pump (17) to the heat source (21) and, in the first operating mode of the heat engine, the second container (1b) is connected via the fourth valve (22) and the second pump (41) is connected to the evaporator (40),
wherein, in the second operating mode of the heat engine, when the second container (1b) is connected to the heat source (21), warmer heat transfer medium from the heat source (21) is filled into the second container (1b) at the top and colder heat transfer medium in the lower region of the second container (1b) is removed and returned to the heat source (21) and, in the first mode of operation of the heat engine, when the second container (1b) is connected to the evaporator (40), warmer heat transfer medium is removed from the upper region of the second container (1b), passed into the evaporator (40) and from the evaporator (40) is pumped into the lower area of the second container (1b) by means of the second pump (41),
wherein the heat engine is set up so that when the heat engine is in operation, one of the first and second containers (1a, 1b) is connected to the heat source (21) and the other of the first or second containers (1a, 1b) is connected to the evaporator (40) so that evaporation energy is transferred either from one or the other of the first and second containers to the evaporator (40) and the expansion machine (10) is continuously supplied with steam during operation of the heat engine and the container connection to the heat source (21) and evaporator (40) during operation of the heat engine, after some time by means of valves (19, 20, 21, 22) is interchangeable.

2. Heat engine according to claim 1, with a preheater (45), a superheater (9) and a further pump (46) for the heat transfer medium,
wherein the working fluid is preheated by the preheater (45) during operation of the heat engine, then flows into the evaporator (40), then flows into the superheater (9) and then into the expansion machine (10) and the heat transfer medium is transferred by means of the further pump (46) for heat transfer medium is pumped directly from the heat source (21) into the superheater (9) and then into the preheater (45) and then back to the heat source (21) by means of the pump (46).

3. Heat engine according to claim 1 or 2, with a desuperheater (32), a second pair of containers (50a, 50b) for the heat transfer medium, valves (53, 54, 55, 56), two pumps (51, 59) for the heat transfer medium,
wherein the two containers (50a, 50b) can be connected with valves to the desuperheater (32) or to the preheater (45),
a first container (50a, 50b) being connected to the preheater (45) and a second container (50b, 50a) to the desuperheater (32) in alternation, wherein during operation of the heat engine the desuperheater (32) is flowed through with working medium from the expansion machine (10) and residual heat from the working medium in the desuperheater (32) is given off to the heat transfer medium, the heat transfer medium then pumped into the first container and from the lower area of the the first container is pumped back to the desuperheater (32), while the heat transfer medium is pumped from the preheater (45) into the second container below by means of the second pump in order to be pumped back to the preheater (45) from the upper connection of the second container,
and wherein the hydraulic connection of the first and the second container to the desuperheater (32) and preheater (45) can be exchanged by means of the valves.

4. Heat engine according to claim 1 to 3, with a valve (60) between the heat source (21) and evaporator (40)
whereby the valve (60) allows the evaporator (40) to be heated with heat transfer medium directly from the heat source (21), with the heating being placed after the cooling of the heat transfer medium being completed in the one of the two containers (1a, 1b) that is connected to the evaporator (40) .

5. Heat engine according to claim 1 to 4, with a valve (61) between desuperheater (32) and preheater (45)
wherein the valve enables the desuperheater (32) to be cooled with heat transfer medium directly from the preheater (45), with cooling taking place after the heating of the heat transfer medium of one of the two containers that was connected to the preheater (45) is completed.

6. Heat engine according to claim 1 to 5,
wherein the expansion machine (10) is heated and thermal insulated.

7. Heat engine according to claim 1 to 6,
wherein the first and second containers (1a, 1b) are designed to be tapered at the top and bottom, the tapering allowing an eddy-free entry of heat transfer medium into the container.

## Revendications

1. Moteur thermique avec une source de chaleur (21), un détendeur (10), un condenseur (12), un réservoir collecteur de condensats (13), une pompe à fluide moteur (15), un évaporateur (40), un premier réservoir (la) pour fluide caloporteur, un deuxième réservoir (1b) pour fluide caloporteur, une première pompe (17) pour fluide caloporteur, une deuxième pompe (41) pour fluide caloporteur, une première vanne (19), une deuxième vanne (20), une troisième vanne (21) et une quatrième vanne (22),
dans lequel le moteur thermique est agencé pour que, lors du fonctionnement du moteur thermique, le premier conteneur (1a), dans un premier mode de fonctionnement du moteur thermique, hydrauliquement via la première vanne (19) et la première pompe (17) à la source de chaleur (21) et, dans un deuxième mode de fonctionnement du moteur thermique, est relié à l'évaporateur (40) via la deuxième vanne (20) et la deuxième pompe (41), dans lequel dans le premier mode de fonctionnement du moteur thermique, lorsque le conteneur (la) est connecté à la source de chaleur (21), un fluide caloporteur plus chaud est rempli de la source de chaleur (21) dans le premier conteneur (la) en haut et le fluide caloporteur plus froid est retiré de la zone inférieure du conteneur (la) et est renvoyé à la source de chaleur (21)
et dans le deuxième mode de fonctionnement du moteur thermique, lorsque le conteneur (la) est connecté à l'évaporateur (40), le fluide caloporteur plus chaud est retiré de la région supérieure du premier conteneur (1a), est passé dans l'évaporateur (40) et de l'évaporateur (40) au moyen de la deuxième pompe (41) est pompé dans la zone inférieure du premier conteneur (1a),
dans lequel le deuxième conteneur (1b), dans le deuxième mode de fonctionnement du moteur thermique, hydrauliquement via la troisième vanne (21) et la première pompe (17) vers la source de chaleur (21) et, dans le premier mode de fonctionnement du moteur, via la quatrième vanne (22) et la deuxième pompe (41) est reliée à l'évaporateur (40),
dans lequel, dans le deuxième mode de fonctionnement du moteur thermique, lorsque le deuxième conteneur (1b) est connecté à la source de chaleur (21), un fluide caloporteur plus chaud provenant de la source de chaleur (21) est rempli dans le deuxième conteneur (1b) à le fluide caloporteur supérieur et plus froid dans la zone inférieure du deuxième conteneur (1b) est retiré et renvoyé vers la source de chaleur (21)
et, dans le premier mode de fonctionnement du moteur thermique, lorsque le deuxième conteneur (1b) est connecté à l'évaporateur (40), le fluide caloporteur plus chaud est retiré de la région supérieure du deuxième conteneur (1b), passé dans le l'évaporateur (40) et de l'évaporateur (40)) est pompé dans la zone inférieure du deuxième conteneur (1b) au moyen de la deuxième pompe (41),
dans lequel le moteur thermique est configuré de sorte que lorsque le moteur thermique est en fonctionnement, l'un des premier et deuxième conteneurs (1a, 1b) est connecté à la source de chaleur (21) et l'autre des premier ou deuxième conteneurs (1a, 1b) est relié à l'évaporateur (40) de sorte que l'énergie d'évaporation est transférée soit de l'un ou l'autre des premier et deuxième conteneurs à l'évaporateur (40) et la machine de détente (10) est alimentée en continu en vapeur pendant le fonctionnement du moteur thermique et le raccordement du réservoir à la source de chaleur (21) et à l'évaporateur (40) pendant le fonctionnement du moteur thermique, après un certain temps au moyen de vannes (19, 20, 21, 22) est interchangeable.

2. Moteur thermique selon la revendication 1, avec un préchauffeur (45), un surchauffeur (9) et une autre pompe (46) pour le fluide caloporteur,
dans lequel le fluide de travail est préchauffé par le préchauffeur (45) lorsque le moteur thermique est en fonctionnement, puis s'écoule dans l'évaporateur (40), puis s'écoule dans le surchauffeur (9) puis dans la machine de détente (10) et le caloporteur au moyen de l'autre pompe (46) pour le fluide caloporteur est pompé directement de la source de chaleur (21) dans le surchauffeur (9) puis dans le préchauffeur (45) et ensuite de nouveau vers la source de chaleur (21) au moyen de la pompe (46).

3. Moteur thermique selon la revendication 1 ou 2, avec un désurchauffeur (32), une deuxième paire de conteneurs (50a, 50b) pour le fluide caloporteur, des vannes (53, 54, 55, 56), deux pompes (51, 59) pour le fluide caloporteur,
dans lequel les deux conteneurs (50a, 50b) peuvent être reliés par des vannes au désurchauffeur (32) ou au préchauffeur (45),
un premier conteneur (50a, 50b) étant connecté au préchauffeur (45) et un deuxième conteneur (50b, 50a) au désurchauffeur (32) en alternance,
dans lequel, pendant le fonctionnement du moteur thermique, le désurchauffeur (32) est traversé par le fluide de travail provenant de la machine de détente (10) et la chaleur résiduelle du fluide de travail dans le désurchauffeur (32) est transmise au le fluide caloporteur, le transfert de chaleur fluide puis dans le premier conteneur et de la zone inférieure du premier conteneur est pompé vers le désurchauffeur (32), tandis que le fluide caloporteur est pompé du préchauffeur (45) dans le deuxième conteneur ci-dessous au moyen du seconde pompe et est refoulée vers le préchauffeur (45) à partir de la connexion supérieure du second conteneur et dans lequel la connexion hydraulique du premier et du deuxième conteneur au désurchauffeur (32) et au préchauffeur (45) peut être échangée au moyen des vannes.

4. Moteur thermique selon la revendication 1 à 3, avec une vanne (60) entre la source de chaleur (21) et l'évaporateur (40)
la vanne (60) permettant de chauffer l'évaporateur (40) avec un fluide caloporteur directement à partir de la source de chaleur (21), le chauffage après que le fluide caloporteur a fini de refroidir l'un des deux conteneurs (1a, 1b) qui est connecté à l'évaporateur (40) a été connecté.

5. Moteur thermique selon la revendication 1 à 4, avec une vanne (61) entre désurchauffeur (32) et préchauffeur (45)
dans lequel la vanne permet de refroidir le désurchauffeur (32) avec un fluide caloporteur directement du préchauffeur (45), le refroidissement ayant lieu après le chauffage du fluide caloporteur de l'un des deux conteneurs qui était relié au préchauffeur (45 est complet.

6. Moteur thermique selon la revendication 1 à 5,
dans lequel la machine de relaxation (10) est chauffée et isolée thermiquement.

7. Moteur thermique selon la revendication 1 à 6,
dans lequel les premier et deuxième conteneurs (1a, 1b) sont conçus pour être effilés en haut et en bas, l'effilage permettant une entrée sans remous du fluide caloporteur dans le conteneur.
